# EUROPÄISCHE PATENTSCHRIFT

(11) **EP 1 145 969 B1**
(45) Veröffentlichungstag und Bekanntmachung des Hinweises auf die Patenterteilung: **28.07.2004**
(21) Anmeldenummer: 00126920.8
(22) Anmeldetag: 08.12.2000
(51) Int. Cl.: B65D 1/22, B65D 1/40

(54) **Kastenförmiger Behälter aus Kunststoff**
Plastic container in the form of a crate
Récipient en matière plastique en forme de caisse

(30) Priorität: 12.04.2000 DE 20006767 U
(43) Veröffentlichungstag der Anmeldung: 17.10.2001
(73) Patentinhaber: Fritz Schäfer Gesellschaft mit beschränkter Haftung, D-57290 Neunkirchen (DE)
(72) Erfinder: Schäfer, Gerhard, 57290 Neunkirchen (DE)
(74) Vertreter: Valentin, Ekkehard, Dipl.-Ing.

(56) Entgegenhaltungen:
- EP-A- 0 041 307
- EP-A- 0 629 558
- EP-A- 1 110 869
- DE-A- 19 627 887
- DE-U- 20 006 767
- GB-A- 2 255 968

## Beschreibung

Die Erfindung betrifft einen kastenförmigen Behälter aus Kunststoff, insbesondere Lager- und Transportkasten, bei welchem ein Boden unter Ausbildung zumindest eines äußeren, umlaufenden Laufkranzes unterseitig ohne einen Abdeckboden nur mit Versteifungsrippen stabilisiert ist.

Bei kastenförmigen Behältern, insbesondere Lager- und Transportkästen aus Kunststoff sind bereits mannigfache Behälter-Bauweisen verwirklicht worden, mit dem Ziel, die Behälter-Steifigkeit zu erhöhen, einhergehend mit einer günstigen spritzgießtechnischen Herstellung. So ist durch die DE 37 09 190 C2 ein Kastenförmiger Behälter gemäß dem Oberbegriff des Anspruchs 1 bekanntgeworden, dessen eine ebene Oberseite aufweisender Boden unterseitig durch Versteifungsrippen stabilisiert ist. Hierbei wird der gesamte Unterboden, d.h. das Bodenmittelfeld und der äußere umlaufende Laufkranz, so gebildet, daß die Stege der Verrippung einstückig rahmenartig miteinander verbunden sind. In den damit vorliegenden Versteifungsrahmen sind zusätzlich quer zu dessen Längsstegen den Boden unterfangende Einschub- bzw. Durchsteckkanäle eingeformt, in die sich im Bedarfsfall ein Versteifungsprofil einführen läßt. Dadurch wird bei hohen Auflasten, insbesondere schweren mittigen Belastungen, die damit in Verbindung stehende Bodendurchbiegung relativ gering gehalten.

Nachteilig bei diesem Behälter ist jedoch seine Lauffähigkeit, da die Lauffläche des Behälters aus den einzelnen Quer- und Längsstegen der Verrippung gebildet wird. So kommt es beim Einsatz des Behälters im Bereich von Rollen- und Röllchenbahnen sowie insbesondere auf Kugelumsetztischen zu Störungen aufgrund von mangelnder Kurvengängigkeit und erhöhter Ablenkfähigkeit der einzelnen Behälter, wodurch der Betriebsablauf in automatisch gesteuerten Beschickungs- und Entnahmeanlagen oftmals erheblich beeinträchtigt wird.

Durch die GB 22 55 968 A ist ein Kunststoffbehälter mit einem ganzflächig geschlossenen, ebenen Abdeckboden bekanntgeworden, der mit der Bodenverrippung eines inneren Bodens zu einem dann insgesamt vorliegenden Doppelboden verschweißt oder -klebt wird.

Bei einem weiteren, aus der EP 0 041 307 A bekannten Kunststoffbehälter sind zur Aussteifung und als Laufflächen zwei im Abstand voreinander unter den Boden zwischen einander gegenüberliegenden Stegen einer umlaufenden Kante angeordnete Bodenholme vorgesehen. Die seitlichen Öffnungsquerschnitte der Bodenholme lassen sich durch einschwenkbare und in ihrer vertikal aufgerichteten Position verriegelbare Verschlußstücke verschließen

Der Erfindung liegt die Aufgabe zugrunde, einen Behälter der eingangs genannten Art zu schaffen, der bei Belastungen nicht nur eine hohe Bodensteifigkeit gewährleistet, sondern zugleich auch eine sichere Lauffähigkeit ermöglicht und dabei spritzgießtechnisch dennoch einfach herzustellen ist.

Diese Aufgabe wird bei einem mit einem Laufkranz ausgebildeten Behälter erfindungsgemäß dadurch gelöst, daß am Behälterkorpus bodenunterseitig über Filmschamiere oder dergleichen elastischen und damit umbiegbaren Anbindungslappen befestigte Leistenelemente den Laufkranz abdecken. Durch die von vomherein sogleich mit angespritzten, über durchgängige oder als Einzelstege ausgebildete Filmscharniere oder Lappen fest, aber umbiegbar angebundenen, einen integrierten Bestandteil des Behälters bildenden und im Betriebszustand den Laufkranzbereich nach unten verschließenden Leistenelemente wird eine ebene zweite, rahmenartige Bodenfläche erreicht. Diese ermöglicht einen laufsicheren Einsatz des Behälters, insbesondere auf Kugelumsetztischen, da die einzelnen Kugeln der Tische jetzt nicht mehr in die durch Quer- und Längsstege gebildeten Öffnungen des verrippten Laufkranzes eingreifen können bzw. die Quer- und Längsstege nicht mehr zwischen den Kugeln zwangsgeführt werden, wodurch der Behälter von seiner ursprünglichen Laufrichtung abgelenkt würde. Die zum Befestigen und gleichzeitig zum Um- bzw. Einschwenken, d.h. Abbiegen der Leistenelemente auf den Laufkranz bzw. gegebenenfalls Laufkranz-Teilbereichen erfindungsgemäß vorgesehenen Firlmscharniere, Lappen oder dergleichen werden direkt beim Spritzgießen des Behälterkorpus' an die Bodenunterseite angespritzt. Nach dem Umschwenken der Leistenelemente, die als Laufkranzsegmente oder gegebenenfalls einstückiger Laufkranz ausgebildet sein können, werden diese am Behälter bodenunterseitig bewegungssicher arretiert, vorzugsweise mit den Boden-Versteifungsrippen verschweißt.

Die ab- bzw. umbiegbare Anbindung der Leistenelemente ermöglicht es, daß sich diese direkt mit dem Behälter herstellen bzw. spritzgießen lassen, weil die Biegbarkeit der Anbindung die Voraussetzung für eine das Entformen optimierende Ausrichtung der Lage der Leistenelemente im Werkzeug erlaubt. Nach der Entformung brauchen die Leistenelemente dann nämlich nur noch in ihre Betriebslage umgebogen bzw. verschwenkt zu werden. Die Kosten für die Herstellung sowie der Aufwand für eine ansonsten separate beizustellende Lauffläche fallen damit weg. Das Arretieren, insbesondere Verschweißen der Leistenelemente mit den Versteifungsrippen, führt danach zu einer hygienisch dichten und glatten Bauweise bzw. Unterbodenkonstruktion, die leicht zu reinigen ist und für den Einsatz mit hohen Inhaltslasten ohne weiteres mit einer beliebigen Mehrfachverrippung, z.B. einer erhöhten Anzahl von Längs-, und/oder Querrippen und/oder diagonal bzw. rautenförmig oder wabenartig verlaufenden Bodenrippen ausgestaltet werden kann. Im Endeffekt läßt sich eine äußerst verwindungssteife, tragfähige SandwichBauweise mit geschlossenem Laufflächengehäuse erreichen. Durch Variation des Überdeckungsgrades der Bodenverrippung können Laufflächengehäuse verschiedener Breite bis - nach einer anderen Ausführung der Erfindung - hin zu einem komplett geschlossenen Sandwichboden hergestellt werden.

Bei einem Behälter mit einem doppelwandigen Behälter-Korpus sieht die Erfindung vor, daß dieser mit einem zweiteiligen Leistenelement versehen ist, wobei das eine Teilelement mit einem ersten Anbindungslappen/Filmscharnier - durchgängig oder stegartig ausgebildet - an der jeweiligen Außenwand befestigt ist und an seinem wandentfernten Ende über einen zweiten durchgängigen bzw. stegartig ausgebildeten Anbindungslappen/Filmscharnier mit dem anderen Teilelement verbunden ist. Dieses Leistenelement läßt sich mit horizontaler und damit einfach entformbarer Ausrichtung in dem Werkzeug herstellen und nach dem Entformen durch zunächst Abbiegen um die erste und danach die zweite Anbindung in die Decklage bringen. Das erste Teilelement überbrückt dabei den Abstand von der Außenwand zur Bodenverrippung bzw. der dort jeweils äußersten Rippe; es wird anschließend durch Abschneiden entfernt, so daß nur noch das zweite, den Laufkranz definierende Teilelement unter der Verrippung übrig bleibt.

Nach einem anderen Vorschlag ist bei einem doppelwandigen Behälter an jeweils seiner äußeren Wand über einen Anbindungslappen/Filmscharnier ein Leistenelement vorgesehen, das scharnierseitig einen Winkelabschnitt aufweist, dessen nach dem Abbiegen um das Scharnier in der Abdecklage vertikalem Winkelsteg in der komplementären, in situ angrenzenden Behälterwand eine Vertiefung zugeordnet ist. In diesem Fall wird das Leistenelement mit im Werkzeug vertikaler, ebenfalls leicht entformbarer Ausrichtung spritzgegossen. Nach dem Entformen und Umbiegen um das hier nur eine vorhandene Scharnier legt sich der Winkelabschnitt unter den Boden, wobei sein in dieser Position vertikaler Winkelsteg in die Vertiefung eintaucht und sich bündig an die benachbarte Wand bzw. Bodenrippe anlegt. Der Winkelabschnitt braucht nicht von dem Abdeckteil abgeschnitten zu werden. Durch die beim Spritzgießen vertikale Ausrichtung des Leistenelementes wird die Schließkraft des Werkzeugs reduziert.

Eine Ausgestaltung der Erfindung sieht vor, daß die Leistenelemente an ihren von der Schwenkachse entfernten, freien Enden mit in situ in den Laufkranzbereich eingreifenden Rastmitteln versehen sind. Diese Rastmittel, z,.B. Zapfen mit nasenartigen Enden, lassen sich in einfacher Weise mit den im Laufkranzbereich angeordneten Aussteifungsrippen verrasten, wobei die Leistenelemente lediglich über ihre angespritzten Filmscharniere umgeklappt und eingreifseitig festgeklippst zu werden brauchen.

Nach einer weiteren Ausgestaltung der Erfindung wird vorgeschlagen, daß die Filmscharniere an der den Außenwänden des Behälters zugewandten Seite des Laufkranzbereiches angeordnet sind. Hierbei werden die Leistenelemente aus ihrer den Behälter über seine Außenabmessungen verlängernden Ausgangslage nach innen über den Laufkranzbereich geschwenkt und mit ihren Rastmitteln an den dem Bodenmittelfeld zugewandten Aussteifungsrippen des Laufkranzbereiches verrastet.

Alternativ sieht die Erfindung vor, daß die Filmscharniere an der den Außenwänden des Behälters abgewandten Seite des Laufkranzbereiches angeordnet sind. Somit überdecken die Leistenelemente in ihrer Ausgangs- bzw. Außerbetriebslage bodenunterseitig das Bodenmittelfeld des Behälters. Sie werden dann vom Bodenmittelfeld aus zu den Außenwänden des Behälters hin in ihre Schließlage, zur Abdeckung des Laufkranzbereiches, eingeschwenkt. Die Leistenelemente werden dabei über ihre Rastmittel an den den Außenwänden des Behälters zugewandten Aussteifungsrippen des Laufkranzbereiches verrastet.

Weitere Einzelheiten und Vorteile ergeben sich aus den Ansprüchen und der nachfolgenden Beschreibung von den in den Zeichnungen dargestellten Ausführungsbeispielen der Erfindung. Es zeigen:
- Fig. 1: einen Behälter als Gesamtansicht vom Boden her gesehen;
- Fig. 2: den Behälter nach Figur 1 mit einzelnen am Unterboden angeordneten Schwenkelementen, als Teilansicht von einer Längsseite her gesehen;
- Fig. 3: eine Darstellung wie nach Figur 2 mit demgegenüber alternativ angeordneten Schwenkelementen;
- Fig. 4: einen Behälter, der nicht Gegenstand der Erfindung ist.
- Fig. 5: eine Behälter-Teilansicht wie gemäß Fig. 2 mit demgegenüber anders gestaltetem Schwenkelement, das hier in der Ausgangslage dargestellt ist;
- Fig. 6: der Behälter nach Fig. 5 mit in die Funktionslage eingeklapptem Schwenkelement;
- Fig. 7: das Schwenkelement nach Fig. 6 mit Verschweißung an die Unterboden-Verrippung;
- Fig. 8: als Gesamtansicht vom Boden her gesehen eine Ausführung eines Behälters mit doppelten Außenwänden, in dem linken Zeichnungs-Quadranten mit durchgängiger und in dem rechten Zeichnungs-Quadranten mit stegartiger Anscharnierung bzw. Anbindung der Schwenkelemente sowie in der unteren Zeichnungshälfte mit jeweils den in ihre Betriebslage umgeklappten Schwenk- bzw. Leistenelementen dargestellt;
- Fig. 9: als Einzelheit des Behälters nach Fig. 8 eine Teilansicht mit in der Ausgangslage horizontal ausgerichtetem Schwenkelement;
- Fig. 10: den Behälter nach Fig. 9 mit in die Betriebsposition umgeklapptem Schwenkelement;
- Fig.11: in vergrößerter Darstellung die in Fig. 9 strichpunktiert eingekreiste Einzelheit Y;
- Fig.12: in vergrößerter Darstellung die in Fig. 10 strichpunktiert eingekreiste Einzelheit Z;
- Fig.13: bei einem wie in Fig. 8 gezeigten doppelwandigen Behälter eine Anbindung bzw. Anscharnierung des Schwenkelementes mit vertikaler Ausrichtung; und
- Fig.14: das in die Betriebslage umgeklappte Schwenkelement nach Fig. 13.

Von einem hinlänglich bekannten Lager- und Transportkasten 1, der eine im wesentlichen rechteckige Bauform mit einem Boden, zwei rechtwinklig davon hochragenden Längswänden sowie zwei ebenfalls rechtwinklig davon hochragenden Querwänden aufweist, ist in den Figuren im wesentlichen lediglich dessen Bodengestaltung gezeigt. Der im Ausführungsbeispiel innen eine ebene Oberseite 2 aufweisende Behälterboden 3 (vgl. die Figuren 2 und 3) weist gemäß Figur 1 an seiner Bodenunterseite Quer- und Längsversteifungsrippen 4 bzw. 5 auf. Die Versteifungsrippen 4 und 5 definieren ein Bodenmittelfeld 6 und einen dieses umlaufend eingrenzenden Laufkranz 7 (vgl. hierzu die Figuren 2 und 3). Dieser ist im konkreten Ausführungsbeispiel gemäß den Figuren 2 und 3 gegenüber dem Bodenmittelfeld 6 erhöht, wodurch sich ein äußerer, rahmenartiger Stand- bzw. Laufbereich ergibt. Die Quer- und Längsversteifungsrippen 4 und 5 des Laufkranzes 7 lassen sich zur Verbesserung der Lauffähigkeit des Behälters 1 durch Leistenelemente 8 bis 11 verschließen, welche mittels Filmscharnieren 12 am Laufkranz 7 angespritzt sind.

Weiterhin besitzen die Leistenelemente 8 bis 11 Rastmittel, die als nasenartige Rastzapfen 13 ausgebildet sind und jeweils gegenüberliegend einer sich durch die Filmscharniere 12 ergebenden Schwenkachse 14 am freien Ende der Leistenelemente 8 bis 11 angeordnet sind.

Die Ausführung nach Figur 2 sieht vor, daß die Filmscharniere 12 außen am Laufkranz 7 angeordnet sind. Hierbei werden die Leistenelemente 8 bis 11 durch Umklappen (Pfeilrichtung 15) aus ihrer Öffnungslage in die gestrichelt dargestellte Schließlage geschwenkt, wobei der nasenartige Rastzapfen 13 in eine Öffnung 16 einer Längsversteifungsrippe 5 des Laufkranzes 7 eingreift.

Gemäß einer alternativen Ausführung nach Figur 3 sind die Filmscharniere 12 innen am Laufkranz 7 an einer Längsversteifungsrippe 5 des Laufkranzbereiches angeordnet. Die Leistenelemente 8 bis 11 werden somit aus ihrer dem Bodenmittelfeld 6 zugewandten Öffnungslage in die gestrichelt dargestellte Schließlage zur Außenseite des Behälters 1 über den Laufkranzbereich 7 geschwenkt (Pfeilrichtung 17), bis der nasenartige Rastzapfen (13) in eine Öffnung 18 einer dem Außenrand 19 des Laufkranzes 7 zugewandten Längsversteifungsrippe 5. eingreift

Bei dem Behälter nach den Fig. 5 bis 7 werden die über Filmscharniere 12 an den Außenrand bzw. die äußere Rippe 19 angebundenen Schwenk- bzw. Leistenelemente 11 anders als zuvor beschrieben nicht mehr mit der Unterboden-Verrippung verrastet, sondern nach dem Umklappen um die Schwenkachse 14 in Pfeilrichtung 15 (vgl. Fig. 5) in ihre Betriebs- bzw. Funktionslage nach Fig. 6 mittels bekannten Schweißverfahren durch eine Schweißung 27 (vgl. Fig. 7) an den Quer- und Längsversteifungsrippen 4, 5 befestigt. Im Bereich des Laufkranzes 7 liegt damit ein äußerst verwindungssteifes, tragfähiges, geschlossenes Sandwich-Profil als Laufflächengehäuse vor. Ausgehend von dem Laufkranz 7 sind die Rippen 4 bzw. 5 im Bodenmittelfeld 6 zur Bodenmitte hin mit einer domartigen Reduzierung 28 ausgebildet. Die Schwenkelemente 111 besitzen zur Außenseite und zur Bodenmitte hin gerichtete Radien bzw. Anlaufschrägen 29, die einen geräuscharmen An- bzw. Ablauf auf Röllchen-/Rollenbahnen, Kugelbahnen oder -tischen und Förderbändern gewährleisten.

Ein in den Fig. 8 bis 12 dargestellter Behälter 100 besitzt einen doppelwandigen, aus einer Innenwand 101 und einer Außenwand 102 bestehenden Behälterkorpus 103 (vgl. die Fig. 9 bis 12). Die Leisten- bzw. Schwenkelemente 211 sind hier zweiteilig und setzen sich aus einem ersten Teilelement 108a und einem zweiten Teilelement 108b zusammen. Das Teilelement 108a ist über entweder durchgängige (vgl. den linken oberen Quadranten von Fig. 8) oder stegartige (vgl. den rechten oberen Quadranten von Fig. 8) Filmscharniere 112a bzw. 112b an der jeweiligen Außenwand 102 angebunden, und solche durchgängigen oder stegartigen Filmscharniere 112a bzw. 112b verbinden auch die beiden Teilelemente 108a und 108b miteinander. Die einteiligen bzw. durchgängigen oder mehrteiligen bzw. stegartigen Filmscharniere 112a bzw. 112b mit dem zweiteiligen Leistenelement 211 liegen bei der Herstellung durch Spritzgießen in der Trennebene des Werkzeuges (vgl. die Fig. 9 und 11), so daß eine gute Entformbarkeit gewährleistet wird, wie durch die Pfeile 30 in Fig. 9 angedeutet, wobei die Schieber für die Seitenwände seitlich wegfahren.

Zum Herstellen des Laufkranzes 7 (vgl. die untere Hälfte der Fig. 8) werden die Leistenelemente 211 um zunächst das mit der Außenwand 102 verbundene Scharnier 112a bzw. 112b in Pfeilrichtung 15 umgeklappt, wobei das Teilelement 108a den Abstand zwischen der Außenwand 102 und der äußersten Rippe 19 der im Ausführungsbeispiel nach Fig. 8 rautenförmigen Bodenverrippung mittels der Rippen 4 und 5 überbrückt (vgl. die Figuren 10 und 12), bevor dann das letztendlich die Laufkranzfläche definierende Teilelement 108b um die in dem Leistenelement 211 vorhandene weitere Filmscharnierung 112a bzw. 112b über die im Ausführungsbeispiel nach Fig. 8 rautenförmige Boden-Verrippung geklappt und dort mit den Quer- und Längsrippen 4, 5 zu einem ebenfalls geschlossenem Sandwich-Profil verschweißt wird (vgl. Fig. 12).

Bei einem Behälter 100, der wie gemäß den Fig. 8 bis 12 einen doppelwandigen Behälterkorpus 103 aufweist, zeigen die Fig. 13 und 14 eine alternative Gestaltung eines Leistenelementes 311, das während der Herstellung und damit in seiner Ausgangslage im Spritzgießwerkzeug vertikal ausgerichtet und mit einem Winkelabschnitt 31 ausgebildet ist, über den es mittels durchgängiger oder mehreren stegartigen Filmscharnieren 212 an die Außenwand 102 angebunden ist. Die Werkzeugtrennung und Entformung erfolgt hierbei in Richtung der Pfeile 32. Die dem Leistenelement 311 benachbarte äußere Rippe 19 der Boden-Verrippung 4, 5 ist mit einer Vertiefung 33 ausgebildet.

Zum Aufbau des bodenunterseitigen Laufkranzes 7 des Behälters 100 wird das Leistenelement 311 um die Filmscharnierung 212 in Pfeilrichtung 15 gemäß Fig. 14 umgeklappt und sein die Bodenverrippung überdeckender Abschnitt mit den Rippen 4, 5 verschweißt. Der in dieser Gebrauchslage vertikale Winkelsteg 34 des Winkelabschnitts 31 des Leistenelementes 311 taucht dabei in die Vertiefung 33 ein, was einerseits eine weitere Verstärkung in diesem Behälterbereich bedeutet und andererseits braucht der Winkelabschnitt 31, der den eigentlichen Laufkranzabschnitt des Leistenelementes 311 über das Filmscharnier 212 mit der Außenwand 102 verbindet, nicht abgeschnitten bzw. abgetrennt zu werden, d.h. er kann so unter dem Behälterboden verbleiben.

## Patentansprüche

1. Kastenförmiger Behälter aus Kunststoff, insbesondere Lager- und Transportkasten, bei welchem ein Boden unter Ausbildung zumindest eines äußeren, umlaufenden Laufkranzes (7) unterseitig ohne einen Abdeckboden nur mit Versteifungsrippen (4, 5) stabilisiert ist,
**dadurch gekennzeichnet,**
**daß** am Behälterkorpus bodenunterseitig über Filmscharniere (12; 112a, 112b; 212) oder dergleichen elastischen, umbiegbaren Anbindungslappen befestigte Leistenelemente (8 bis 11; 111; 211; 311) den Laufkranz (7) abdecken.

2. Behälter nach Anspruch 1,
**dadurch gekennzeichnet,**
**daß** die Anbindungslappen/Filmscharniere (12; 112a, 112b; 212) aus Einzelstegen (112b) gebildet sind.

3. Behälter nach Anspruch 1 oder 2,
**dadurch gekennzeichnet,**
**daß** ein doppelwandiger Behälterkorpus (103) mit einem zweiteiligen Leistenelement (211) versehen ist, von denen das eine Teilelement (108a) mit einem ersten Anbindungslappen/Filmscharnier (112a; 112b) an er jeweiligen Außenwand (102) befestigt ist und an seinem wandentfernten Ende über einen zweiten Anbindungslappen/Filmscharnier (112a, 112b) mit dem anderen Teilelement (108b) verbunden ist.

4. Behälter nach Anspruch 1 oder 2,
**dadurch gekennzeichnet,**
**daß** ein doppelwandiger Behälterkorpus (103) an jeweils seiner Außenwand (102) über einen Anbindungslappen bzw. ein Filmscharnier (212) mit einem Leistenelement (311) versehen ist, das scharnierseitig einen Winkelabschnitt (31) aufweist, dessen nach dem Abbiegen um das Scharnier (212) in der Abdecklage vertikalen Winkelsteg (34) in der komplementären Behälterwand (19) eine Vertiefung (33) zugeordnet ist.

5. Behälter nach einem der Ansprüche 1 bis 4,
**dadurch gekennzeichnet,**
**daß** die in ihre Abdecklage umgebogenen Leistenelemente (8 bis 11; 111; 211;; 311) mit den Boden-Versteifungsrippen (4,5; 19) verschweißtsind.

6. Behälter nach einem der Ansprüche 1 bis 4
**dadurch gekennzeichnet,**
**daß** die Leistenelemente (8 bis 11) an ihren von der Schwenkachse (14) entfernten, freien Enden mit in situ in den Laufkranzbereich (7) eingreifenden Rastmitteln (13) versehen sind.

7. Behälter nach einem der Ansprüche 1 und 6,
**dadurch gekennzeic hnet,**
daß die Filmscharniere (12) an der den Außenwänden des Behälters (1) zugewandten Seite des Laufkranzes (7) angeordnet sind.

8. Behälter nach einem der Ansprüche 2 und 6,
**dadurch gekennzeichnet,**
**daß** die Filmscharniere (12) an der den Außenwänden des Behälters (1) abgewandten Seite des Laufkranzes (7) angeordnet sind.

## Claims

1. A box-shaped container of plastic, in particular a storage and transport box, wherein a bottom is merely stabilized on the underside by means of reinforcing ribs (4, 5) and realized without a bottom covering such that at least one outer peripheral flange (7) is formed,
**characterized in that**
strip elements (8-11; 111; 211; 311) are fixed on the underside of the container body bottom by means of integral hinges (12; 112a, 112b; 212) or similar elastically bendable connecting tabs and cover the flange (7).

2. The container according to Claim 1,
**characterized in that**
the connecting tabs/integral hinges (12; 112a, 112b; 212) consist of individual webs (112b).

3. The container according to Claim 1 or 2,
**characterized in that**
a double-walled container body (103) is provided with a two-part strip element (211), wherein one partial element (1 08a) of the strip element is fixed on the respective outer wall (102) by means of a first connecting tab/integral hinge (112a; 112b) and its end that is situated distant from the wall is connected to the other partial element (108b) by means of a second connecting tab/integral hinge (112a, 112b).

4. The container according to Claim 1 or 2,
**characterized in that**
a double-walled container body (103) is connected to a strip element (311 ) on its respective outer wall (102) by means of a connecting tab or integral hinge (212), wherein the strip element contains an angled section (31) on the side of the hinge, and wherein the angular web (34) of the angled section which is situated in the vertical position after the strip element is pivoted into the covering position about the hinge (212) is assigned a depression (33) in the complementary container wall (19).

5. The container according to one of Claims 1-4,
**characterized in that**
the strip elements (8-11; 111; 211; 311) are welded to the bottom reinforcing ribs (4, 5; 19) after they are pivoted into their covering position.

6. The container according to one of Claims 1-4,
**characterized in that**
the free ends of the strip elements (8-11) which are situated distant from the pivoting axis (14) are provided with snap-in means (13) that engage in-situ into the flange region (7).

7. The container according to one of Claims 1-6,
**characterized in that**
the integral hinges (12) are arranged on the side of the flange (7) that faces the outer walls of the container (1).

8. The container according to one of Claims 2-6,
**characterized in that**
the integral hinges (12) are arranged on the side of the flange (7) that faces away from the outer walls of the container (1).

## Revendications

1. Conteneur en forme de caisse en matière plastique, notamment caisse de stockage et de transport, dans lequel un fond est stabilité, tout en constituant au moins une couronne de roulement extérieure rotative (7) au dessous, sans fond de recouvrement, seulement avec des nervures de renforcement (4, 5),
**caractérisé en ce que**
des éléments en barres (8 à 11 ; 111 ; 211 ; 311) fixés au corps du conteneur sous le fond par des charnières en film (12 ; 112a, 112b ; 212) ou des pattes de rattachement similaires élastiques et flexibles recouvrent la couronne de roulement (7).

2. Conteneur selon la revendication 1,
**caractérisé en ce que**
les pattes de rattachement/charnières en film (12 ; 112a ; 112b ; 212) sont formées de traverses individuelles (112b).

3. Conteneur selon la revendication 1 ou 2,
**caractérisé en ce**
**qu'**un corps de conteneur à double paroi (103) est équipé d'un élément en barre (211) en deux pièces, dont un élément partiel (108a) est fixé à l'aide d'une première patte de rattachement/charnière en film (112a ; 112b) à la paroi extérieure respective (102) et est relié, à son extrémité éloignée de la paroi, par une deuxième patte de rattachement/charnière en film (112a, 112b), à l'autre élément partiel (108b).

4. Conteneur selon la revendication 1 ou 2,
**caractérisé en ce**
**qu'**un corps de conteneur à double paroi (103) est équipé respectivement sur sa paroi extérieure (102), par le biais d'une patte de rattachement ou d'une charnière en film (212), d'un élément en barre (311) qui présente côté charnière une section angulaire (31) et qu'à la traverse angulaire (34), verticale en position de recouvrement, de celle-ci, après courbure autour de la charnière (212), est associé un renfoncement (33) dans la paroi de conteneur complémentaire (19).

5. Conteneur selon l'une quelconque des revendications 1 à 4,
**caractérisé en ce que**
les éléments en barres (8 à 11 ; 111 ; 211 ; 311) recourbés dans leur position de recouvrement sont soudés aux nervures de renforcement du fond (4, 5 ; 19).

6. Conteneur selon l'une quelconque des revendications 1 à 4,
**caractérisé en ce que**
les éléments en barres (8 à 11) sont équipés, à leurs extrémités libres éloignées de l'axe de pivotement (14), de moyens d'enclenchement (13) s'engrenant in situ dans la zone de la couronne de roulement (7).

7. Conteneur selon l'une quelconque des revendications 1 et 6,
**caractérisé en ce que**
les charnières en film (12) sont disposées sur le côté de la couronne de roulement (7) tourné vers les parois extérieures du conteneur (1).

8. Conteneur selon l'une quelconque des revendications 2 et 6,
**caractérisé en ce que**
les charnières en film (12) sont disposées sur le côté de la couronne de roulement (7) détourné des parois extérieures du conteneur (1).
